# EUROPÄISCHE PATENTSCHRIFT

(11) **EP 0 517 688 B1**
(45) Veröffentlichungstag und Bekanntmachung des Hinweises auf die Patenterteilung: **04.12.1996**
(21) Anmeldenummer: 92890124.8
(22) Anmeldetag: 21.05.1992
(51) Int. Cl.: B26D 7/04

(54) **Abstützeinrichtung für Schnittgut auf einem Schnittgutwagen einer Aufschnittschneidemaschine**
Supporting device for a product on a carriage of a slicing machine
Dispositif d'appui pour un produit sur un chariot d'une machine de découpage en tranches

(30) Priorität: 21.05.1991 AT 1033/91
(43) Veröffentlichungstag der Anmeldung: 09.12.1992
(73) Patentinhaber: Kuchler, Fritz, A-9010 Klagenfurt (AT)
(72) Erfinder: Kuchler, Fritz, A-9010 Klagenfurt (AT)
(74) Vertreter: Müllner, Erwin, Dr.

(56) Entgegenhaltungen:
- CH-A- 388 545
- GB-A- 7 170
- GB-A- 2 181 984
- US-A- 1 608 976
- US-A- 4 428 263

## Beschreibung

Die Erfindung betrifft eine Abstützeinrichtung für Schnittgut auf einem Schnittgutwagen einer Aufschnittschneidemaschine mit einem Schieber, der auf einer Schiene nahe der Schnittebene den Abmessungen zur Lagefixierung des Schnittgutes im Schnittbereich einstellbar angeordnet ist.

Bei händisch betätigten Schnittgutwagen sind Schnittguthalter bekannt, die einen Schwenkarm mit einer Halteplatte und einem Restehalter umfassen. Der Schwenkarm wird hochgeschwenkt, ein Schnittgut wird auf dem Schnittgutwagen aufgelegt und bei Zurückschwenken des Schwenkarmes durch die Halteplatte lagefixiert. Das Schnittgut wird sodann gegen eine verstellbare Anschlagplatte geschoben, an die das Kreismesser anschließt. Es sind ferner automatische Aufschnittschneidemaschinen bekannt, bei welchen der Schnittgutwagen durch einen elektromechanischen Reversierantrieb längs der Anschlagplatte hin- und hergeführt wird. Ein Schnittgut, z.B. eine Wurststange, wird durch die oben beschriebene Einspannung mittels Schwenkarm und Halteplatte festgehalten, allerdings bewegt sich der unmittelbar im Schnittbereich befindliche Teil des Schnittgutes, der die Reaktionskräfte des Kreismessers und allenfalls die Reibungskräfte der Schnittfläche des Schnittgutes auf der Anschlagplatte aufnimmt. Je weicher das Schnittgut und je länger der die Einspannung überragende Teil desselben ist, umso drastischer wirkt sich die Eigenbewegung des Schnittgutes trotz der beschriebenen Einspannung aus. Eine Abhilfe kann eine handelsübliche Abstützeinrichtung schaffen, die eine auf dem Schnittgutwagen nahe dem Schnittbereich angeordnete Schiene oberhalb der Auflagefläche des Schnittgutwagens umfaßt, die einen seitlich gegen das Schnittgut preßbaren Schieber trägt. Mit Hilfe dieses Schiebers kann das Schnittgut im Schnittbereich so festgehalten werden, daß es den Schnittkräften nicht ausweichen kann und sich dadurch auch bei relativ weichem Schnittgut geometrisch exakte geschnittene Scheiben ergeben. Als nachteilig hat sich allerdings erwiesen, daß diese Abstützeinrichtung händisch eingestellt und dem jeweiligen Schnittgut angepaßt werden muß und daß sich Verzerrungen des Schnittgutes infolge des gleichzeitig erforderlichen Vorschubes des Schnittgutes ergeben.

Aus der GB-A-7170 ist eine Einspanneinrichtung für Schnittgut bekannt, welche zwei vertikale Säulen aufweist, die durch einen in Gleitführungen auf den Säulen höhenverstellbaren Spannsteg verbunden sind. Der Spannsteg weist einerseits einen Handgriff und anderseits nach unten gerichtete Spitzen auf, die in das Schnittgut eindringen können. Eine der Gleitführungen ist als schräggestellte Hülse ausgebildet, die andere als offene Gabel. Die Schrägstellung der Hülse gegenüber der Säule bewirkt eine Selbstklemmung, die beim Geraderichten der Hülse durch entsprechende Positionierung des Handgriffes aufgehoben wird. Auf diese Weise kann der Spannsteg in gewünschte Höhen angehoben und dort festgehalten werden bzw. der Steg kann gegen ein Schnittgut gepreßt und in der Spannstellung geklemmt werden, ohne daß sich die Einspannkraft vermindert.

Die Erfindung zielt darauf ab, eine automatische Abstützeinrichtung für Schnittgut im Schnittbereich zu schaffen, deren Schieber sich selbsttätig an die jeweiligen Schnittgutgrößen anpaßt und der das Schnittgut beim Schnitt klemmend festhält, jedoch beim Vorschub des Schnittgutes öffnet. Dies wird dadurch erreicht, daß der Schieber als ein von einer Gleitführung auf der Schiene auskragender Ausleger ausgebildet ist, dessen Angriffspunkt auf der Gleitführung so gewählt ist, daß sich unter Last durch eine Schrägstellung der Gleitführung auf der Schiene eine Selbsthemmung ergibt, die ein Zurückweichen des Schiebers verhindert und daß die Gleitführung mit einem Riementrieb verbunden ist, der bei Zug an dem Angriffspunkt in Freigaberichtung die Selbsthemmung löst und das Schnittgut im Schnittbereich freigibt. Durch Verkanten der Gleitführung, bedingt durch die Reaktionskraft des festzuhaltenden Schnittgutes, ist die Abstützeinrichtung somit unter Last selbstklemmend. Dieses Verkanten wird durch eine Einleitung der Antriebskräfte, die den Reaktionskräften der Last entgegenwirken, aufgehoben. Wenn die Schiene horizontal oberhalb der Auflagefläche des Schnittgutwagens und der Schieber in Richtung auf die Auflagefläche des Schnittgutwagens auskragend angeordnet sind, dann wird das Schnittgut gegen die Schulter des Schnittgutwagens gedrückt und ist somit von zwei starren Flächen sowie von zwei einstellbaren Halte- bzw. Klemmeinrichtungen innerhalb eines Rechteckes eingeschlossen. Eine andere Ausführung sieht vor, daß die Schiene in vertikaler Richtung und rechtwinkelig zur Auflagefläche des Schnittgutwagens und der Schieber in pralleler Richtung zur Auflagefläche auskragend angeordnet sind und daß die Gleitführung als Hülse ausgebildet ist. Auf diese Weise werden Lageabweichungen des Schnittgutes in vertikaler Richtung unterbunden. Es können auch Schieber in beiden vorgenannten Richtungen und bzw. oder auch in einer 45° Lage zur Auflagefläche des Schnittgutes vorgesehen sein. Schließlich ist es zweckmäßig, wenn die Schiene hochklappbar oder seitlich wegklappbar ausgebildet ist. Diese Position dient zum Beladen des Schnittgutwagens mit Schnittgut. Eine konkrete Ausführungsform der Erfindung ist dadurch gekennzeichnet, daß ein Elektromotor für den Riementrieb vorgesehen ist, der strombegrenzt beim Auflaufen des Schiebers auf ein Schnittgut abschaltbar und bzw. oder auf eine reduzierte Haltespannung umschaltbar ist. Wenn der Schieber auf dem Schnittgut aufläuft, erhöht sich der Motorstrom des Antriebs, der überwacht wird und der bei Erreichen eines einstellbaren Schwellenwertes zum Abschalten bzw. Umschalten des Motors auf eine schonende Haltespannung umgeschaltet wird. Ferner ist es zweckmäßig, wenn eine Steuerung für den Antrieb des Schiebers vorgesehen ist, die beim Einschalten eines Vorschubantriebs des Schnittguts den Schieberantrieb reversiert und beim Abschalten des Vorschubantriebes den Schieberantrieb in die Abstützposition führt. Damit arbeiten Vorschubantrieb und Antrieb der Klemmeinrichtung abwechselnd. Ein Vorschub gegen die Klemmkräfte kann so vermieden werden. Bei einer Aufschnittschneidemaschine mit Ablegesystem ist es zweckmäßig, wenn der Schieber, bzw. die Schieber, mit einem Stellungsmelder in Verbindung stehen, wobei insbesondere der Antrieb an einen Impulszähler zur Zählung von Impulsen proportional dem Vorschub angeschlossen ist, und wenn das Signal des Stellungsmelders zur Größenermittlung, insbesondere Durchmesserermittlung des Schnittgutes einer Steuerung für ein Ablegesystem von geschnittenen Scheiben des Schnittgutes zuführbar ist. Ablegesysteme arbeiten vielfach unter Berücksichtigung der Schnittgutabmessungen, damit gegenseitige Abstände von Schnittgutscheiben und randseitige Überstände auf einem Tablett, beispielsweise einem Schnittgutdurchmesser, angepaßt werden können. Dazu sind Meßeinrichtungen meist auf optischer Basis vorgesehen. Wenn eine erfindungsgemäße Abstützeinrichtung verwendet wird, dann kann diese die Aufgabe der Durchmesser- bzw. Schnittgutgrößenerfassung mitübernehmen.

Ein Ausführungsbeispiel des Erfindungsgegenstandes ist in den Zeichnungen dargestellt. Fig. 1 zeigt schematisch einen Schnitt durch einen Schnittgutwagen nach der Linie I-I in Fig.2, und Fig. 2 eine Stirnansicht des Schnittgutwagens.

Ein Schnittgutwagen 1 ist in Pfeilrichtung (Pfeil 2) auf einer Aufschnittschneidemaschine gegenüber einer Anschlagplatte 3 und einer Messerscheibe 4 hin- und her beweglich. Bei automatischen Maschinen besorgt diesen Hub des Schneidevorganges ein elektrischer Reversierantrieb. Auf dem Schnittgutwagen 1 sind Führungsstangen 5, 6 vorgesehen, auf welchen ein Führungsschlitten 7 für einen schwenkbaren Schnittguthalter 8 gelagert ist. Wie Fig. 2 zeigt, sitzt auf der Führungsstange 5 (mit dieser drehfest verbunden) ein Träger 9 mit einer Schiene 10, auf der eine Hülse 11 als Gleitführung verschiebbar gelagert ist. Die Hülse 11 trägt einen weit ausladenden Schieber 12, welcher gemäß Fig. 1 ein Schnittgut 13 gegen die Schulter 14 des Schnittgutwagens 1 drückt und dieses auf diese Weise im Schnittbereich nahe der unmittelbaren Schnittebene festhält.

Ein Elektromotor 15 ist auf der Schiene 10 vorgesehen, der über einen Zahnriementrieb 16 mit der Hülse 11 in Verbindung steht. Der Angriffspunkt 17 auf der Hülse 11 ist so gewählt, daß einer Schrägstellung der Hülse 11, bedingt durch das Schnittgut 13 nach Auflaufen des Schiebers 12 auf derselben, beim Zurückziehen der Hülse 11 entgegengewirkt wird. Durch die Schrägstellung der Hülse 11 auf der Schiene 10 ergibt sich eine Selbsthemmung die ein Zurückweichen des Schiebers 12 verhindert. Erst wenn der Zahnriementrieb 16 an dem Angriffspunkt in Freigaberichtung anzieht, dann löst sich die Selbsthemmung und das Schnittgut 13 ist im Schnittbereich, z.B. für den Vorschub, freigegeben. Der Schieber 12 kann in die Position 12' zurückgefahren werden.

Der Träger 9 sitzt formschlüssig und unverschiebbar auf der Führungsstange 5, die an ihren Enden drehbar gelagert ist (Fig. 2). Ein Elektromotor 18 bewirkt die Verdrehung des Trägers 9 und damit der Schiene 10 zusammen mit der Hülse 11 und dem Schieber 12. Diese Verdrehung ist in Fig. 1 durch die strichlierte Lage des Trägers 9' und der Schiene 10' dargestellt. Im ausgeschwenkten Zustand kann der Schnittgutwagen 1 beladen werden.

Eine Steuerung 19 koordiniert die Ein- bzw. Umschaltung des Elektromotors 15 für den Riementrieb 16, des Elektromotors 18 für das Ein- und Ausschwenken der gesamten Abstützeinrichtung und verfügt über einen Ausgang 20 für den Reversierantrieb des Schnittgutwagens 1 und einen weiteren Ausgang 21 für den Vorschubantrieb des Schnittgutes 13.

Wenn ein Schnittgut 13 auf dem Schnittgutwagen 1 aufgelegt und der Schneidevorgang gestartet wird, aktiviert die Steuerung 19 vorerst den Vorschubantrieb für das Schnittgut 13, damit es in die Schneideposition gelangt. Sodann wird der Motor 15 über die Steuerung 19 eingeschaltet. In der mit vollen Linien in Fig. 1 gezeichneten Position des Schiebers 12 läuft dieser auf das Schnittgut 13 auf und blockiert den Motor 15, sodaß der Motorstrom steigt. Die Steuerung 19 stellt das Überschreiten eines voreinstellbaren Grenzwertes fest und schaltet die Motorspannung (z.B. 24 V) auf die schonende Haltespannung (z.B. 12 V) um. Damit drückt der Schieber 12 mit konstanter Kraft seitlich auf das Schnittgut 13 und hält dieses im Schnittbereich fest. Infolge der Toleranzen zwischen Hülse 11 und Schiene 10 kippt diese beim Auflaufen des Schiebers 12 auf das Schnittgut 13 und nimmt eine selbstklemmende Schräglage ein, die erst wieder beim Zurückfahren des Riementriebes 16 aufgehoben wird.

Nach dem Festklemmen des Schnittgutes in der Schnittebene schaltet die Steuerung 19 den Reversierantrieb für den Schneidevorgang ein. Nach jedem Hub wird die Klemmung des Schnittgutes 13 in der Schnittgutebene gelöst, so daß ein der Schnittstärke entsprechender Vorschub des Schnittgutes 13 erfolgen kann. Nach jedem Vorschub führt der Riementrieb 16 den Schieber 12 gegen das Schnittgut 13 in die selbstklemmende Position. Am Ende des Schneidevorganges führt die Steuerung 19 über den Motor 15 und den Zahnriementrieb 16 die Hülse 11 und damit den Schieber 12 zurück in die Position 12' bzw. noch weiter weg vom Schnittgut 13 und aktiviert den Schwenkantrieb (Motor 18). Es wird die Schiene 10 bzw. die gesamte Abstützeinrichtung in die Position 10' weggeschwenkt, wodurch die Auflagefläche des Schnittgutwagens 1 frei für das Auflegen eines neuen Schnittgutes 13 ist. Je nach Bauart kann auch auf einen Schwenkarm verzichtet werden.

Die Schiene 10 kann auch so ausgebildet sein, daß sie durch den Motor 18 bis zur Anlage auf dem Schnittgut 13 herabgeschwenkt werden kann. Dabei schaltet der Motor 18 strombegrenzt auf eine Haltespannung um. Beim Herabschwenken der Schiene 10 läuft der Schieber 12 auf der Auflagefläche des Schnittgutwagens 1 auf und weicht entgegen Federkraft in einer Führung der Hülse 11 zurück. Über den Antrieb 15 und den Zahnriementrieb 16 erfolgt der Vorschub des Schiebers 12 in die Halteposition. Die Schwenklage der Schiene 10 und bzw. oder wie bei der Ausführung nach Fig. 1, ist die Stellung des Schiebers 12 ein Maß für die Größe des Schnittgutes (z.B. den Durchmesser einer Wurst im Schnittbereich). Stellungsmelder 22 zählen die Impulse des Antriebsmotors 15 bis zum Klemmen des Schnittgutes 13 und führen diesen Wert als Maßzahl für die Schnittgutgröße einer Steuerung für das Ablegesystem zu.

## Patentansprüche

1. Abstützeinrichtung für Schnittgut (13) auf einem Schnittgutwagen (1) einer Aufschnittschneidemaschine mit einem Schieber (12), der auf einer Schiene (10) nahe der Schnittebene den Abmessungen zur Lagefixierung des Schnittgutes (13) im Schnittbereich einstellbar angeordnet ist, **dadurch gekennzeichnet,** daß der Schieber (12) als ein von einer Gleitführung (11) auf der Schiene (10) auskragender Ausleger ausgebildet ist, dessen Angriffspunkt (17) auf der Gleitführung (11) so gewählt ist, daß sich unter Last durch eine Schrägstellung der Gleitführung (11) auf der Schiene (10) eine Selbsthemmung ergibt, die ein Zurückweichen des Schiebers (12) verhindert und daß die Gleitführung (11) mit einem Riementrieb (16) verbunden ist, der bei Zug an dem Angriffspunkt (17) in Freigaberichtung die Selbsthemmung löst und das Schnittgut im Schnittbereich freigibt.

2. Abstützeinrichtung nach Anspruch 1, **dadurch gekennzeichnet,** daß die Schiene (10) horizontal oberhalb der Auflagefläche des Schnittgutwagens (1) und der Schieber (12) in Richtung auf die Auflagefläche des Schnittgutwagens (1) auskragend angeordnet sind und daß die Gleitführung als Hülse (11) ausgebildet ist.

3. Abstützeinrichtung nach Anspruch 1, **dadurch gekennzeichnet,** daß die Schiene (10) in vertikaler Richtung und rechtwinkelig zur Auflagefläche des Schnittgutwagens (1) und der Schieber (12) in paralleler Richtung zur Auflagefläche auskragend angeordnet sind.

4. Abstützeinrichtung nach einem der Ansprüche 1 bis 3, **dadurch gekennzeichnet,** daß die Schiene (10) hochklappbar oder seitlich wegklappbar ausgebildet ist.

5. Abstützeinrichtung nach einem der Ansprüche 1 bis 4, **dadurch gekennzeichnet,** daß ein Elektromotor (15) für den Riementrieb (16) vorgesehen ist, der strombegrenzt beim Auflaufen des Schiebers (12) auf ein Schnittgut (13) abschaltbar und bzw. oder auf eine reduzierte Haltespannung umschaltbar ist.

6. Abstützeinrichtung nach einem der Ansprüche 1 bis 5, **dadurch gekennzeichnet,** daß eine Steuerung (19) für den Antrieb (15) des Schiebers (12) vorgesehen ist, die beim Einschalten eines Vorschubantriebes des Schnittgutes (13) den Schieberantrieb reversiert und beim Abschalten des Vorschubantriebes den Schieberantrieb in die Abstützposition führt.

7. Abstützeinrichtung nach einem der Ansprüche 1 bis 6, **dadurch gekennzeichnet,** daß der Schieber (12), bzw. die Schieber (12), mit einem Stellungsmelder (22) in Verbindung stehen, wobei insbesondere der Antrieb (15) an einem Impulszähler zur Zählung von Impulsen proportional dem Vorschub angeschlossen ist, und daß das Signal des Stellungsmelders zur Größenermittlung, insbesondere Durchmesserermittlung des Schnittgutes einer Steuerung für ein Ablegesystem von geschnittenen Scheiben des Schnittgutes (13) zuführbar ist.

## Claims

1. Support device for material to be cut (13) on a carriage (1) of a food slicing machine having a slider (12) which is arranged on a rail (10) close to the cutting plane in a manner adjustable to the dimensions for fixing the position of the material to be cut (13) in the cutting region, characterised in that the slider (12) is constructed as an arm projecting from a sliding guide (11) on the rail (10), the point of application (17) of which arm on the sliding guide (11) is selected so that under load due to a tilted position of the sliding guide (11) on the rail (10) automatic stopping results which prevents the slider (12) giving way and that the sliding guide (11) is connected to a belt drive (16) which on pulling on the point of application (17) disengages the automatic stopping in the release direction and releases the material to be cut in the cutting region.

2. Support device according to Claim 1, characterised in that the rail (10) is arranged projecting horizontally above the support surface of the carriage (1) and the slider (12) is arranged projecting in the direction towards the support surface of the carriage (1) and that the sliding guide is constructed as a sleeve (11).

3. Support device according to Claim 1, characterised in that the rail (10) is arranged projecting in the vertical direction and at right angles to the support surface of the carriage (1) and the slider (12) is arranged projecting in the direction parallel to the support surface.

4. Support device according to one of Claims 1 to 3, characterised in that the rail (10) is constructed in a manner capable of folding upwardly or capable of folding away to the side.

5. Support device according to one of Claims 1 to 4, characterised in that for the belt drive (16) an electric motor (15) is provided which can be switched off in current-limited manner when the slider (12) runs up against material to be cut (13) and/or can be switched over to a reduced holding voltage.

6. Support device according to one of Claims 1 to 5, characterised in that for the drive (15) of the slider (12) a control system (19) is provided which on switching on of a feed drive of the material to be cut (13) reverses the slider drive and on switching off of the feed drive guides the slider drive into the support position.

7. Support device according to one of Claims 1 to 6, characterised in that the slider (12) or the sliders (12) are connected to a position indicator (22), whereby in particular the drive (15) is connected to a pulse counter for counting pulses proportional to the forward feed and that for determining the size, in particular determining the diameter of the material to be cut, the signal of the position indicator can be fed to a control for a depositing system for the cut slices of the material to be cut (13).

## Revendications

1. Dispositif d'appui pour un article à tronçonner (13) sur un chariot support d'article à tronçonner (1), d'une machine de coupe à tronçonner munie d'un coulisseau (12) qui est disposé sur un rail (10) à proximité du plan de coupe et dont le positionnement est réglable pour fixer la position de l'article à tronçonner (13) dans la zone de coupe, caractérisé en ce que le coulisseau (12) est réalisé sous la forme d'un bras partant en porte-à-faux d'un guidage coulissant (11) sur le rail (10) et dont le point d'appui (17) sur le guidage coulissant (11) est choisi de telle façon qu'il se produise, sous l'effet de la charge, un autoblocage sur le rail (10) du fait de la position en biais du guidage coulissant (11), cet autoblocage empêchant un décalage en retour du coulisseau (12) et, en ce que le guidage coulissant (11) est relié à un entraînement à courroie (16) qui, par traction sur le point de contact (17), agit sur ce dernier dans le sens de la libération de l'autoblocage et libère l'article à tronçonner dans la zone de coupe.

2. Dispositif d'appui selon la revendication 1, caractérisé en ce que le rail (10) est disposé horizontalement au-dessus de la surface d'appui du chariot support d'article à tronçonner (1) et le coulisseau (12) est monté en porte-à-faux en direction de la surface d'appui du chariot support d'article à tronçonner (1), et en ce que le guidage coulissant est réalisé sous la forme d'un manchon (11).

3. Dispositif d'appui selon la revendication 1, caractérisé en ce que le rail (10) est disposé dans la direction verticale et perpendiculairement à la surface d'appui du chariot support d'article à tronçonner (1) et en ce que le coulisseau (12) est disposé en porte-à-faux selon la direction parallèle à la surface d'appui.

4. Dispositif d'appui selon l'un des revendications 1 à 3, caractérisé en ce que le rail (10) est réalisé pivotant vers le haut ou bien pivotant en s'éloignant latéralement.

5. Dispositif d'appui selon l'une des revendications 1 à 4 caractérisé en ce qu'il comporte, pour l'entraînement à courroie (16), un moteur électrique (15) qui, pour limiter le courant qui le traverse, est susceptible d'être déconnecté et/ou d'être commuté sur une tension d'attente réduite, en limitation de courant, au moment de l'accostage du coulisseau (12) sur un à article tronçonner (13).

6. Dispositif d'appui selon l'une des revendication 1 à 5, caractérisé en ce qu'il comporte, pour le moyen d'entraînement (15) du coulisseau (12), un organe de commande (19) qui, à la commutation de mise en route d'un organe d'entraînement d'avance de l'article à tronçonner (13), inverse le sens de déplacement du moyen d'entraînement du coulisseau et, à la commutation d'arrêt de l'organe d'entraînement d'avance, conduit le moyen d'entraînement de coulisseau dans la position d'appui.

7. Dispositif d'appui selon l'une des revendications 1 à 6 caractérisé en ce que le ou les coulisseau(x) (12) est (sont) relié(s) à un indicateur de position (22), l'organe d'entraînement (15) étant en particulier relié à un compteur d'impulsion comptant des impulsions proportionnellement à l'avance, et en ce que le signal de l'indicateur de position permettant de déterminer des dimensions, en particulier de le diamètre de l'article à tronçonner, est susceptible d'être transmis à un organe de commande pour un système d'évacuation des rondelles coupées de l'article à tronçonner (13).
